# EUROPÄISCHE PATENTANMELDUNG

(11) **EP 4 621 292 A1**
(43) Veröffentlichungstag der Anmeldung: **24.09.2025**
(21) Anmeldenummer: 25164296.3
(22) Anmeldetag: 18.03.2025
(51) Int. Cl.: F23N 1/02, F23N 3/08, F23N 5/14

(54) **VERFAHREN ZUM BETRIEB EINES HEIZGERÄTES, HEIZGERÄT UND COMPUTERPROGRAMM**

(30) Priorität: 22.03.2024 DE 102024108228
(71) Anmelder: Vaillant GmbH, 42859 Remscheid NRW (DE)
(72) Erfinder: Krah, Timo, 42109 Wuppertal (DE); Hahn, Marco, 42399 Wuppertal (DE); Reinert, Andreas, 58455 Witten (DE); Flagner, Wolfgang, 42929 Wermelskirchen (DE); Bartling, Stephan, 45239 Essen (DE)
(74) Vertreter: Popp, Carsten

(57) **Zusammenfassung**

Vorgeschlagen wird ein Verfahren zum Betrieb eines Heizgeräts (1), das zumindest eine Brennkammer (2) mit einem Brenner (3) zum Verbrennen eines zugeführten Gasgemisches (4) und einen beheizbaren Temperatursensor (5) zur Bestimmung einer Temperatur einer Flamme (6) des durch den Brenner (3) verbrannten Gasgemisches (7) mit einem temperaturabhängigen Widerstand aufweist; wobei zu Verbrennungsregelung ein relativer Anstieg eines Leistungsparameters herangezogen wird und der relative Anstieg des Leistungsparameters anhand eines ersten Leistungsparameterwertes (28) und eines zweiten Leistungsparameterwertes (30) bestimmt wird, wobei der zweite Leistungsparameterwert (30) während eines Regelns einer elektrischen Leistung des Temperatursensors (5) auf eine vorgegebene elektrische Leistung erfasst wird und der erste Leistungsparameterwert (28) vor einem Einschalten (21) oder nach einem Ausschalten (22) des Regelns der elektrischen Leistung des Temperatursensors (5) auf die vorgegebene Leistung erfasst wird. Zudem wird ein Heizgerät (1) sowie ein Computerprogramm (33) vorgeschlagen. Das Verfahren ermöglicht eine besonders präzise und langzeitstabile Verbrennungsregelung des Heizgeräts (1). Zudem werden ein Heizgerät (1) sowie ein Computerprogramm (33) vorgeschlagen.

## Beschreibung

Die Erfindung betrifft ein Verfahren zum Betrieb eines Heizgerätes, ein Heizgerät sowie ein Computerprogramm.

Es sind eine Vielzahl von Heizgeräten bekannt, die in einer Brennkammer ein Gemisch aus einem Brennstoff, insbesondere einem Gas oder Wasserstoff, und Umgebungsluft verbrennen, um Wärme zur Versorgung eines Gebäudes oder für eine Bereitstellung von Warmwasser zu gewinnen.

Gasbefeuerte Heizgeräte, die mit fossilen Brenngasen befeuert werden, nutzen vielfach den Ionisationseffekt, der basierend auf frei verfügbaren Ladungsträgern in der Flamme und mindestens einer Elektrode in der Flamme gemessen werden kann. Der gemessene lonisationsstrom wirkt dann als Regelgröße, um im Heizgerät eine Zusammensetzung des Gasgemisches einzustellen. Der zentrale physikalische Zusammenhang, der diesen Systemen zugrunde liegt, ist eine Änderung des elektrischen Flammenwiderstandes in Abhängigkeit der Zusammensetzung des jeweiligen Gasgemisches.

Weiterhin sind aus DE 10 2004 055 716 C5 und DE 10 2004 063 992 B4 auch Verfahren bekannt, die mittels Temperaturmessung im Brennraum ("Flammentemperatur") eine Gas-Luftgemisch-Regelung bzw. Steuerung durchführen. In beiden Verfahren werden Kalibrierverfahren durchgeführt, die Toleranzen und Alterungseffekte ausgleichen sollen. Häufig wird dazu ein Referenzzustand, z. B. bei einem Lambdawert von 1 oder Punkt der Flammenabhebung (vom Brenner) angefahren und dieser mit dem zu Grunde liegenden Betriebspunkt des Heizgerätes verglichen.

Die sonst sehr robust durchführbare Möglichkeit einer Flammenüberwachung mittels Erfassens eines lonisationsstromes der Flamme ist bei der Verbrennung von Wasserstoff nicht oder nur sehr eingeschränkt einsetzbar, da eine Wasserstoffflamme eine zu geringe Anzahl Ladungsträger freisetzt. Daher kommen bei der Verbrennung von Wasserstoff zur Flammenüberwachung sowie für die Verbrennungsregelung andere Sensoren zum Einsatz, wie beispielsweise optische Sensoren (zum Beispiel UV- (Ultraviolett-) Sensoren) zum Erfassen der von der Flamme emittierten UV-Strahlung oder auch Temperatursensoren zum Erfassen einer Temperatur der Flamme. Nachteilig weisen derartige Sensoren in der Regel einen Sensordrift auf, der altersbedingt eintreten kann. Nicht zuletzt besteht bei einem Temperatursensor bzw. einem optischen Sensor das Problem einer möglichen Beeinflussung durch Verschmutzung.

Bekannte Temperatursensoren, die für eine Gemisch-Regelung verwendet werden, haben z. B. einen temperaturabhängigen Widerstand, der gemessen wird (z. B. PTC-Widerstände - also "positive temperature coefficient" Widerstände, oder HSI - also "hot surface igniter"). Der Widerstand des Temperatursensors unterliegt den vorstehend genannten Alterungseffekten wie zum Beispiel infolge von Oxidation oder Verschmutzung. Ein solcher Drift des Widerstands führt auf Dauer zu einer Fehlmessung der Temperatur und damit zu einem Fehler bei der Regelung der Zusammensetzung des Gasgemisches. Gleiches gilt für eine Bauteilstreuung der Sensoren, aber auch anderer Komponenten des Heizgerätes, welche auch in einer Abweichung des ausgeregelten Lambdawertes resultieren können. Speziell bei der Regelung des Gasgemisches bei der Wasserstoffverbrennung kann dies zu einem erhöhten Risiko des Rückzündens oder zu einer erhöhten Konzentration von unverbranntem Wasserstoff im Abgas führen.

Darüber hinaus ist der Referenzzustand bei einem Lambdawert von 1 (stöchiometrischer Verbrennung) bei reiner Wasserstoffverbrennung problematisch, da dieser ein erhöhtes Risiko für Rückzündungen darstellt. Ein Abheben der Flamme ist bei Wasserstoff nicht deutlich sichtbar, so dass auch dieser Zustand nicht als Referenz angefahren werden kann.

Die DE 10 2022 123 899 A1 beschreibt ein Verfahren, mit dem ein Verbrennungsluftverhältnis eines Heizgeräts anhand eines Flammentemperatursensors bestimmt werden kann. Es wird ein Betriebspunkt des Heizgeräts erfasst, anschließend der Flammentemperatursensor erwärmt und der zugeführte Massenstrom der Verbrennungsluft erhöht, bis der Flammentemperatursensor auf die Temperatur vor der Erwärmung abgekühlt ist. Nachteilig ist das Verfahren zeitaufwendig und kann zudem einen Sensordrift des Flammentemperatursensors nicht erkennen bzw. kompensieren.

Hiervon ausgehend ist es Aufgabe der Erfindung, ein Verfahren zum Betreiben eines Heizgerätes, ein Heizgerät sowie ein Computerprogramm vorzuschlagen, die die geschilderten Probleme des Standes der Technik zumindest teilweise überwinden. Insbesondere soll die Erfindung eine Verbrennungsregelung bzw. eine Regelung einer Zusammensetzung eines Gas-Luft-Gemisches (im Folgenden auch als Gasgemisch bezeichnet) ermöglichen, die in allen zulässigen (also bei einem bestimmungsgemäßen Betrieb auftretenden) Betriebspunkten sicherstellt, dass eine für den jeweiligen Betriebspunkt vorgesehene Zusammensetzung des Gasgemisches möglichst präzise eingestellt bzw. eingeregelt werden kann.

Diese Aufgaben werden gelöst durch die Merkmale des unabhängigen Patentanspruchs. Weitere vorteilhafte Ausgestaltungen der hier vorgeschlagenen Lösung sind in den abhängigen Patentansprüchen angegeben. Es wird darauf hingewiesen, dass die in den abhängigen Patentansprüchen aufgeführten Merkmale in beliebiger, technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Betrieb eines Heizgeräts bei. Das Heizgerät weist zumindest eine Brennkammer mit einem Brenner zum Verbrennen eines (dem Brenner bzw. der Brennkammer) zugeführten Gasgemisches und einen Temperatursensor mit einem temperaturabhängigen elektrischen Widerstand zur Bestimmung einer Temperatur einer Flamme des durch den Brenner verbrannten Gasgemisches auf. Zur Verbrennungsregelung wird ein relativer Anstieg eines Leistungsparameters herangezogen, wobei der relative Anstieg des Leistungsparameters anhand eines ersten Leistungsparameterwertes und eines zweiten Leistungsparameterwertes bestimmt wird. Hierzu wird der zweite Leistungsparameterwert während eines Regelns einer elektrischen Leistung des Temperatursensors auf eine vorgegebene Leistung erfasst, und der erste Leistungsparameterwert wird vor dem Beginn oder nach Beendigung des Regelns der elektrischen Leistung des Temperatursensors auf die vorgegebene Leistung erfasst.

Das Verfahren dient einer Verbrennungsregelung des Heizgerätes, insbesondere einer Einstellung des Gasgemisches bzw. einer Zusammensetzung desselben. So kann aus dem relativen Anstieg des Leistungsparameters ein Verbrennungsluftverhältnis (auch bezeichnet als Lambda oder Luftzahl) abgeleitet bzw. bestimmt werden, dass zur Verbrennungsregelung genutzt werden kann. Insofern kann das Verfahren permanent während des Betriebs des Heizgerätes durchgeführt werden. Insbesondere kann ein vorgeschlagenes Verfahren vollständig automatisiert auf einer Steuereinheit des Heizgerätes durchgeführt werden.

Vorteilhaft hat ein möglicherweise aufgetretener Sensordrift des Temperatursensors keinen Einfluss auf den relativen Anstieg des Leistungsparameters. Insofern kann das Verfahren eine besonders langzeitstabile Verbrennungsregelung des Heizgerätes ermöglichen.

Das Regeln einer elektrischen Leistung des Temperatursensors auf die vorgegebene Leistung kann mittels eines geeigneten Reglers, beispielsweise eines Pl-Reglers erfolgen. Hierzu wird mit anderen Worten eine Spannung an den Temperatursensor angelegt, die einen Stromfluss verursacht. Der Regler kann die elektrische Leistung, die dem Produkt als Spannung und Strom entspricht, auf die vorgegebene Leistung regeln. Die vorgegebene Leistung kann dahingehend gewählt werden, dass ein relevanter Temperaturanstieg oberhalb eines Grenzwertes bewirkt wird. Für ein Heizgerät kann dieser in Abhängigkeit des verwendeten Temperatursensors variieren. Beispielhaft kann eine geeignete Leistung in einem Bereich von 2 Watt bis 20 Watt liegen. Gegebenenfalls kann durch Laborversuche eine geeignete Leistung ermittelt werden, die eine präzise Verbrennungsregelung ermöglicht. Vor dem Beginn oder nach Beendigung des Regelns der elektrischen Leistung des Temperatursensors bezeichnet somit Zeiträume, in denen das Regeln der Leistung des Temperatursensors nicht aktiv ist. Insbesondere kann der Temperatursensor vor dem Beginn und nach Beendigung des Regelns der Leistung nicht bestromt werden, so dass kein Beheizen des Temperatursensors erfolgt. Während des Regelns der Leistung des Temperatursensors ist die Regelung der Leistung aktiv, dass heißt es wird eine elektrische Leistung des Temperatursensors geregelt und dieser somit beheizt.

Das Heizgerät kann insbesondere zumindest eine Brennkammer als ein Wärmeerzeuger, insbesondere einen Gas-Brennwertkessel, umfassen. Der Wärmeerzeuger setzt durch Verbrennung eines Brennstoffes Wärmeenergie frei und kann diese über mindestens einen Wärmetauscher auf einen Heizkreis übertragen, wobei Verbraucher des Heizkreises über einen Vorlauf und einen Rücklauf an das Heizgerät anschließbar sind. Die bei der Verbrennung entstehenden Abgase können über einen Abgaskanal des Heizgerätes einer Abgasanlage zugeführt werden. Im Heizgerät kann im Heizkreislauf eine Umwälzpumpe dazu eingerichtet sein, ein Wärmeträgermedium (Heizungswasser) umzuwälzen, wobei über einen Heizungsvorlauf erwärmtes Wärmeträgermedium Verbrauchern, wie Konvektoren oder Flächenheizungen, zugeführt und über einen Heizungsrücklauf zum Wärmeerzeuger bzw. dem mindestens einen Wärmetauscher rückgeführt werden kann.

Hierzu kann das Heizgerät eine Fördereinrichtung, insbesondere ein Gebläse, aufweisen, das ein Gemisch aus Verbrennungsluft und Brennstoff (z. B. Wasserstoff) über einen Gemischkanal einem Brenner des Heizgerätes zuführen kann. Die Fördereinrichtung kann dabei eine Leistungsregelung umfassen, insbesondere einen Drehzahlregler. Zumeist kann der Drehzahlregler ein Drehzahlsignal des Gebläses bereitstellen. Das Heizgerät kann z. B. einen elektronischen Gas-Luftverbund aufweisen, bei dem anhand eines Signals einer Flammenüberwachung ein Rückschluss auf die Flamme(-n) und das Verbrennungsluftverhältnis (auch als Lambda oder Luftzahl bezeichnet) erfolgen kann, so dass eine Regelung des Verbrennungsluftverhältnisses bzw. der Zusammensetzung des Gasgemisches ermöglicht wird.

Der Brenner kann z. B. mindestens ein flaches Lochblech oder ein Lochblech in Zylinderform umfassen, das zwischen einem Brennerhohlraum und der Brennkammer angeordnet ist. Der Brennerhohlraum kann derart mit dem Gemischkanal verbunden sein, dass das Gasgemisch aus dem Gemischkanal durch den Brennerhohlraum strömen, aus dem Lochblech austreten und dort verbrannt werden kann. Im Bereich des Lochbleches kann zudem eine Zündeinrichtung angeordnet sein, dazu eingerichtet, einen durch das Lochblech austretenden Massestrom des Gasgemisches zu entzünden.

Das Heizgerät kann insbesondere zur Verbrennung von Wasserstoff als Brennstoff oder einem Gemisch enthaltend Wasserstoff eingerichtet sein. Das Gemisch des Brennstoffes kann dabei einen Gehalt von mindestens 55 %, mindestens 80% oder mindestens 90% Wasserstoff aufweisen.

Das Heizgerät weist eine Flammenüberwachung auf. Die Flammentemperatur kann hierzu mittels eines geeignet positionierten Temperatursensors erfasst werden, insbesondere eines PTC- (positive temperature coefficient Thermistor) Widerstands bzw. Sensors oder eines Glühzünders (Hot-Surface-Ignitor: HSI). Eine Durchführung eines hier vorgeschlagenen Verfahrens kann insbesondere mittels eines Temperatursensors der Flammenüberwachung erfolgen. Ein Signal der Flammenüberwachung bzw. des Temperatursensors kann dabei das Vorhandensein einer Flamme anzeigen, sowie ein Rückschluss auf ein Verbrennungsluftverhältnis der Verbrennung und damit eine Regelung der Zusammensetzung des Gasgemisches ermöglichen.

Insbesondere umfasst das Heizgerät eine Steuereinheit, die zumindest zur Regelung einer Zusammensetzung des der Brennkammer zugeführten Gasgemisches oder zur Regelung einer Verbrennung des Gasgemisches anhand des relativen Anstiegs des Leistungsparameters geeignet ausgeführt ist. Insbesondere ist die Steuereinheit auch zur Durchführung des beschriebenen Verfahrens geeignet ausgeführt.

Gemäß einer Ausgestaltung kann ein Erfassen des ersten Leistungsparameterwertes und/ oder des zweiten Leistungsparameterwertes in einem eingeschwungenen Zustand des Leistungsparameters erfolgen. Ein eingeschwungener Zustand ist dabei durch einen nicht oder in einem vorgegebenen Toleranzbereich nicht schwingenden zu erfassenden Parameter gekennzeichnet, der sich somit innerhalb eines vorgegebenen Zeitraums nur innerhalb vorgegebener Toleranzen bewegt. Mit anderen Worten ist der Leistungsparameter während des Erfassens weitestgehend stationär- Dies kann insbesondere bei einem Erfassen des zweiten Leistungsparameterwertes relevant erscheinen, da ein Einschwingen bzw. Stabilisieren der Leistungsregelung des Temperatursensors abgewartet werden sollte, bevor ein Erfassen erfolgt. Aber auch bei einem Erfassen des ersten Leistungsparameterwertes nach dem Regeln der elektrischen Leistung des Temperatursensors auf die vorgegebene Leistung kann ein Einschwingvorgang auftreten oder auch infolge eines Modulationsvorgangs des Heizgerätes im Vorfeld einer Verfahrensdurchführung.

Gemäß einer Ausgestaltung kann der relative Anstieg des Leistungsparameters durch den Quotienten vom zweiten Leistungsparameterwert geteilt durch den ersten Leistungsparameterwert bestimmt werden. Dies kann automatisiert auf der Steuereinheit des Heizgerätes erfolgen.

Gemäß einer Weiterführung kann der relative Anstieg des Leistungsparameters wie folgt bestimmt werden: $rAL = \frac{LP 1}{LP 2} - 1$ Dabei entspricht
- rAL: dem relativen Anstieg des Leistungsparameters,
- LP1: dem ersten Leistungsparameterwert, und
- LP": dem zweiten Leistungsparameterwert.

Gemäß einer Ausgestaltung kann die Verbrennungsregelung zumindest anhand des relativen Anstiegs des Leistungsparameters, eines erfassten Luftmassestroms oder einer erfassten Drehzahl der Fördereinrichtung und von vorgegebenen Referenzdaten erfolgen. Zur Klarstellung kann somit ein erfasster Luftmassestrom und/ oder eine erfasste Drehzahl einer Fördereinrichtung des Heizgerätes zur Bestimmung eines Verbrennungsparameters für die Verbrennungsregelung hinzugezogen werden. Erfasster Luftmassestrom und erfasste Drehzahl der Fördereinrichtung geben somit zwei Möglichkeiten für Parameter an, die einen Rückschluss auf den das Heizgerät durchströmenden Massestrom Verbrennungsluft ermöglichen. Die Referenzdaten können dabei einen Zusammenhang zwischen dem bestimmten relativen Anstieg des Leistungsparameters und einem Verbrennungsparameter, insbesondere dem Verbrennungsluftverhältnis, herstellen. Insbesondere können die Referenzdaten einen Zusammenhang zwischen einem zu bestimmenden Verbrennungsparameter (Verbrennungsluftverhältnis) und dem relativen Anstieg des Leistungsparameters in Verbindung mit dem zum Zeitpunkt der Erfassung von erstem und/ oder zweiten Leistungsparameterwert erfasstem Luftmassestroms bzw. der zum Zeitpunkt der Erfassung von erstem und/ oder zweiten Leistungsparameterwert erfasster Drehzahl der Fördereinrichtung herstellen. Die Referenzdaten können hierzu im Vorfeld in Laborversuchen an einem Referenzheizgerät ermittelt werden und beispielsweise auf einem Speicher der Steuereinheit des Heizgerätes hinterlegt sein. Die Einbeziehung einer erfassten Drehzahl oder eines erfassten Luftmassestromes, da der relative Anstieg des Leistungsparameters, insbesondere bei einem Widerstandswert des Temperatursensors als Leistungsparameter, von dem auftretenden Luftmassestrom abhängen kann. Dieser Zusammenhang kann gleichfalls durch die Referenzdaten berücksichtigt werden.

Gemäß einer Ausgestaltung kann der Leistungsparameter ein erfasster elektrischer Widerstand des Temperatursensors sein. Während des Erfassens des ersten Leistungsparameterwertes und des zweiten Leistungsparameterwertes wird der zugeführte Luftmassestrom und die Gasventilstellung konstant gehalten. Mit anderen Worten wird der Betriebspunkt des Heizgerätes konstant gehalten.

Gemäß einer Ausgestaltung kann der erste Leistungsparameterwert und der zweite Leistungsparameterwert eine erfasste Drehzahl einer Fördereinrichtung des Heizgeräts oder ein erfasster zugeführter Luftmassestrom sein. Dabei wird während der Durchführung des Verfahrens (also während des Erfassens von erstem und zweitem Leistungsparameterwert) eine Gasventilstellung konstant gehalten und ein Widerstandswert des Temperatursensors mit dem Luftmassestrom oder der Drehzahl als Stellglied geregelt. Zur Klarstellung wird nachfolgend beispielhaft ein Ablauf dieser Ausgestaltung beschrieben. So wird die Gasventilstellung, also eine Öffnungsposition des Gasventils konstant gehalten und der Widerstand des Temperatursensors mit dem erfassten Luftmassestrom oder der erfassten Drehzahl als Stellglied geregelt. Mit anderen Worten wird der erfasste Luftmassestrom oder die erfasste Drehzahl derart angepasst, dass der Widerstand des Temperatursensors konstant gehalten wird. In diesem Zustand kann nunmehr das Erfassen von erstem Leistungsparameterwert und zweitem Leistungsparameterwert erfolgen, wobei der zweite Leistungsparameterwert während eines Regelns einer elektrischen Leistung des Temperatursensors auf eine vorgegebene Leistung erfasst wird. Der erste Leistungsparameterwert entspricht dabei einer erfassten Drehzahl oder einem erfassten Luftmassestrom vor Beginn oder nach Beendigung des Regelns der elektrischen Leistung des Temperatursensors auf die vorgegebene Leistung und der zweiten Leistungsparameterwert entspricht dabei der erfassten Drehzahl dem erfassten Luftmassestrom während des Regelns der elektrischen Leistung des Temperatursensors auf die vorgegebene Leistung.

Gemäß einer Ausgestaltung kann der Leistungsparameterwert eine erfasste Gasventilstellung des Heizgeräts sein. Dabei wird während der Durchführung des Verfahrens (also während des Erfassens von erstem und zweitem Leistungsparameterwert) eine erfasste Drehzahl einer Fördereinrichtung des Heizgerätes oder ein erfasster zugeführter Luftmassestrom konstant gehalten und ein Widerstandswert des Temperatursensors mittels der Gasventilstellung als Stellglied geregelt. Diese Ausgestaltung kann als Umkehrung der zuvor beschriebenen Ausgestaltung verstanden werden. Zur Klarstellung wird nachfolgend beispielhaft ein Ablauf dieser Ausgestaltung beschrieben. So wird der das Heizgerät durchströmende Luftmassestrom bzw. eine Drehzahl der Fördereinrichtung konstant gehalten und der Widerstand des Temperatursensors mit der erfassten Gasventilstellung als Stellglied geregelt. Mit anderen Worten wird die erfasste Gasventilstellung derart angepasst, dass der Widerstand des Temperatursensors konstant gehalten wird. In diesem Zustand kann nunmehr das Erfassen von erstem Leistungsparameterwert und zweitem Leistungsparameterwert erfolgen, wobei der zweite Leistungsparameterwert während eines Regelns einer elektrischen Leistung des Temperatursensors auf eine vorgegebene Leistung erfasst wird. Der erste Leistungsparameterwert entspricht dabei einer erfassten Gasventilstellung vor Beginn oder nach Beendigung des Regelns der elektrischen Leistung des Temperatursensors auf die vorgegebene Leistung und der zweite Leistungsparameterwert entspricht der erfassten Gasventilstellung während des Regelns der elektrischen Leistung des Temperatursensors auf die vorgegebene Leistung.

In diesem Zusammenhang wird angemerkt, dass es sich bei dem erfassten Luftmassestrom sowohl um das Signal eines Masse- oder Volumenstromsensors handeln kann als auch um ein Signal eines Differenzdrucksensors. Auch andere Möglichkeiten zum Erfassen eines Luftmassestromes, beispielsweise mittels eines Temperatursensors sind ausdrücklich einbezogen. Die Drehzahl der Fördereinrichtung kann gemessen oder erfasst werden. Häufig stellen Gebläse ein Drehzahlsignal bereit, bzw. ist diese ohnehin einer Verbrennungsregelung zugänglich. Bei dem Drehzahlsignal kann es sich auch um ein Ansteuersignal einer Drehzahlregelung handeln, welches häufig als PWM- (pulsweitenmoduliertes-) Signal ausgebildet ist.

Gemäß einer Ausgestaltung kann der erste Leistungsparameterwert vor dem Regeln der elektrischen Leistung des Temperatursensors auf die vorgegebene Leistung erfasst werden und ein dritter Leistungsparameterwert nach dem Regeln der elektrischen Leistung des Temperatursensors auf die vorgegebene Leistung erfasst werden. Mit anderen Worten wird vor, während und nach dem Regeln der elektrischen Leistung des Temperatursensors auf die vorgegebene Leistung jeweils ein Leistungsparameterwert erfasst. Diese Ausgestaltung ermöglicht vorteilhaft eine Kompensation eines Drifts des Betriebspunktes des Heizgerätes während der Durchführung des Verfahrens, beispielsweise verursacht durch eine Temperaturänderung des Gasventils.

Gemäß einer weiterführenden Ausgestaltung kann zur Bestimmung des relativen Anstiegs des Leistungsparameters der Mittelwert aus erstem Leistungsparameterwert und drittem Leistungsparameterwert gebildet werden und der relative Anstieg des Leistungsparameters durch den Quotienten von zweitem Leistungsparameterwert geteilt durch den gebildeten Mittelwert bestimmt werden.

Es wird weiter ein Heizgerät vorgeschlagen, umfassend eine Fördereinrichtung für ein Gasgemisch, eine Brennkammer mit einem Brenner zum Verbrennen des zugeführten Gasgemisches, einen Temperatursensor zum Bestimmen einer Temperatur einer Flamme des durch den Brenner verbrannten Gasgemisches sowie eine Steuereinheit, die zumindest zur Regelung der Zusammensetzung des der Brennkammer zugeführten Gasgemisches oder zur Regelung der Verbrennung des Gasgemisches anhand der durch den Temperatursensor gemessenen Temperatur und dabei zur Durchführung des beschriebenen Verfahrens geeignet ausgeführt ist.

Der elektrisch beheizbare Temperatursensor weist insbesondere einen temperaturabhängigen elektrischen Widerstand auf. Das verbrannte Gasgemisch weist einen Lambdawert/ ein Verbrennungsluftverhältnis auf. Der Temperatursensor weist insbesondere eine von dem Lambdawert abhängige elektrische Spannungs-Widerstands-Kurve auf.

Insbesondere ist zumindest ein System zur Datenverarbeitung vorgesehen, das Mittel aufweist, die zur Durchführung des beschriebenen Verfahrens geeignet ausgestattet, konfiguriert oder programmiert sind bzw. die das Verfahren ausführen.

Insbesondere umfasst das Heizgerät ein System zur Datenverarbeitung, z. B. eine Steuereinheit, die Mittel zur Ausführung der Schritte des beschriebenen Verfahrens aufweist und/ oder die Mittel aufweist, die zur Ausführung der Schritte des Verfahrens geeignet ausgestattet, konfiguriert oder programmiert sind bzw. die das Verfahren ausführen.

Die Mittel umfassen z. B. einen Prozessor und einen Speicher, in dem durch den Prozessor auszuführende Befehle gespeichert sind, sowie Datenleitungen oder Übertragungseinrichtungen, die eine Übertragung von Befehlen, Messwerten, Daten oder ähnlichem zwischen den angeführten Elementen ermöglichen.

Die "Mittel" können insbesondere eine oder mehrere folgender Komponenten umfassen: Steuerung(en), Mikrocontroller, Datenspeicher, Datenverbindung, Anzeigegeräte (wie z.B. ein Display), Zähler bzw. Zeitglied (Timer), mindestens ein weiterer Sensor, eine Energiequelle, etc.

Es wird weiter ein Computerprogramm vorgeschlagen, umfassend Befehle, die bewirken, dass das beschriebene Heizgerät das beschriebenen Verfahrens ausführt bzw. die bei der Ausführung des Computerprogramms durch einen Computer diesen veranlassen, das beschriebene Verfahren bzw. die Schritte des beschriebenen Verfahrens auszuführen.

Es wird weiter ein computerlesbares Speichermedium vorgeschlagen, umfassend Befehle, die bei der Ausführung durch einen Computer diesen veranlassen, das beschriebene Verfahren bzw. die Schritte des beschriebenen Verfahrens auszuführen.

Die Ausführungen zu dem Verfahren sind insbesondere auf das Heizgerät, das System zur Datenverarbeitung und/oder das computerimplementierte Verfahren (also das Computerprogramm und das computerlesbare Speichermedium) übertragbar und umgekehrt.

Die Verwendung unbestimmter Artikel ("ein", "eine", "einer" und "eines"), insbesondere in den Patentansprüchen und der diese wiedergebenden Beschreibung, ist als solche und nicht als Zahlwort zu verstehen. Entsprechend damit eingeführte Begriffe bzw. Komponenten sind somit so zu verstehen, dass diese mindestens einmal vorhanden sind und insbesondere aber auch mehrfach vorhanden sein können.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Die im Zusammenhang mit dem Verfahren erörterten Details, Merkmale und vorteilhafte Ausgestaltungen können entsprechend auch bei dem hier vorgestellten Computerprogramm, und/ oder dem Heizgerät auftreten und umgekehrt. Insoweit wird auf die dortigen Ausführungen zur näheren Charakterisierung der Merkmale vollumfänglich Bezug genommen.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: ein hier vorgeschlagenes Heizgerät, und
Fig. 2, Fig 3 und Fig. 4: Parameterverläufe, die sich bei Durchführung eines hier vorgeschlagenen Verfahrens einstellen können.

Fig. 1 zeigt ein Heizgerät 1, das einen in einer Brennkammer 2 angeordneten Brenner 3 umfassen kann. An der Brennkammer 2 kann ein Wärmetauscher 18 angeordnet sein, der die bei der Verbrennung entstehende Wärme auf einen Wärmeträger überträgt. Über eine Zuführung Verbrennungsluft 8, in der ein Durchflusssensor 12 angeordnet sein kann, kann Verbrennungsluft durch eine Fördereinrichtung 9, insbesondere als Gebläse ausgebildet, angesaugt werden. Die Fördereinrichtung 9 kann mit einem Drehzahlregler 10 verbunden sein, der mittels eines pulsweitenmodulierten (PWM-) Signals eine Drehzahl n der Fördereinrichtung 9 regeln kann. Ein Gasventil 13 kann dem angesaugten Luftmassenstrom Verbrennungsluft Brenngas aus einer Gaszuführung 14 zusetzen und ein Sicherheitsventil sowie ein Gasregelventil zur Steuerung des zuzusetzenden Massestromes Brenngas umfassen. Das erzeugte Gasgemisch 4 aus Brenngas und Verbrennungsluft kann über einen Gemischkanal 11 zum Brenner 3 strömen und dort unter Bildung einer Flamme 6 verbrennen. Der Brenner 3 kann eine Zylinderform aufweisen, wobei das Gasgemisch 4 aus dem Gemischkanal 11 in den Brenner 3 strömen kann. Das verbrannte Gasgemisch 7 kann nach der Verbrennung über einen Abgaskanal 15 des Heizgerätes 1 einer Abgasanlage 16 zugeführt werden.

Eine Steuereinheit 17 kann zur Regelung des Heizgerätes 1 eingerichtet sein. Hierfür kann dieses beispielsweise mit dem Drehzahlregler 10, der Fördereinrichtung 9, dem Gasventil 13, einem in der Brennkammer 2 angeordneten Temperatursensor 5 und einem Netzwerk 19 (Internet) elektrisch verbunden sein. Die Steuereinheit 17 kann zur Durchführung des hier vorgeschlagenen Verfahrens eingerichtet sein und z. B. ein Computerprogramm 33, das zur Durchführung eines hier vorgeschlagenen Verfahrens eingerichtet ist, aufweisen. Die Steuereinheit 17 kann zur Regelung der Zusammensetzung des der Brennkammer 2 zugeführten Gasgemisches 4 und/ oder zur Regelung der Verbrennung des Gasgemisches 4 anhand der durch den Temperatursensor 5 gemessenen Temperatur fähig sein.

Der Temperatursensor 5 des Heizgerätes 1 weist einen temperaturabhängigen Widerstand R_{T} auf und ist elektrisch beheizbar. Fig. 2 zeigt einen ersten Verlauf 20 des Widerstandes R_{T} des Temperatursensors 5 als Leistungsparameter über der Zeit t, der sich bei Durchführung eines hier vorgeschlagenen Verfahrens einstellen kann. Das Heizgerät 1 wird während dem Erfassen des ersten Verlaufs 20 mit einem mageren Gasgemisch 4 betrieben, beispielhaft mit einem Verbrennungsluftverhältnis von 1,4. Zunächst findet ein Einschalten 21 der Leistungsregelung des Temperatursensors 5 auf eine vorgegebene Leistung statt, in Folge steigt der Widerstand R_{T} an. Dabei kann die Leistung des Temperatursensors 5 beispielsweise mit einem PI-Regler auf eine Leistung von 5 Watt geregelt werden. Nach einem Einschwingen des Widerstands R_{T} kann in einem Zeitraum 23 der zweite Leistungsparameterwert 30 erfasst werden. Anschließend erfolgt ein Ausschalten 22 der Leistungsregelung. In Folge fällt der Widerstand R_{T} ab und schwingt sich ein, wobei sich nach dem Einschwingen ein Zeitraum 24 zum Erfassen des ersten Leistungsparameterwerts 28 ergibt. Ausdrücklich wird darauf hingewiesen, dass der erste Leistungsparameterwert 28 auch vor dem Einschalten 21 der Leistungsregelung erfasst werden kann. Ein relativer Anstieg des Widerstandes R_{T} als Leistungsparameter kann ermittelt werden, indem ein Quotient des zweiten Leistungsparameterwert 30 geteilt durch den ersten Leistungsparameterwert 28 gebildet wird. In der Fig. 2 ist ein absoluter Anstieg 31 des ersten Verlaufs 20 verzeichnet.

Fig. 3 zeigt einen zweiten Verlauf 25, der analog zu dem ersten Verlauf 20 erfasst wurde, jedoch während der Verbrennung eines fetten Gasgemisches 4, beispielsweise mit einem Verbrennungsluftverhältnis von 1,1. Auch hier ist ein absoluter Anstieg 32 des zweiten Verlaufs 25 verzeichnet. Erkennbar ist der absolute Anstieg 31, 32, und damit auch der relative Anstieg, bei einem mageren Gasgemisch 4 gemäß Fig. 2 deutlich höher als bei einem fetten Gasgemisch 4 gemäß Fig. 3. Insofern kann der relative Anstieg des Leistungsparameters einen Rückschluss auf ein vorliegendes aktuelles Verbrennungsluftverhältnis des zugeführten Gasgemisches 4 ermöglichen und so für eine Verbrennungsregelung des Heizgerätes 1 genutzt werden.

Fig. 4 zeigt einen Verlauf des Widerstandes R_{T} als Leistungsparameter als dritter Verlauf 26 bei einem Drift des Betriebspunktes 27, der beispielsweise durch eine Erwärmung des Gasventils 13 hervorgerufen sein kann. Eine Drift des Betriebspunktes 27 des Heizgerätes 1 kann durch ein Erfassen eines ersten Leistungsparameterwertes 28 vor dem Einschalten 21 der Leistungsregelung und eines dritten Leistungsparameterwertes 29 nach dem Ausschalten 22 der Leistungsregelung kompensiert werden. Vor der Bestimmung des relativen Anstiegs des Leistungsparameters kann eine Mittelwertbildung von erstem Leistungsparameterwert 28 und drittem Leistungsparameterwert 29 erfolgen, die die Drift des Betriebspunktes zumindest teilweise kompensiert.

### Bezugszeichenliste

- 1: Heizgerät
- 2: Brennkammer
- 3: Brenner
- 4: Gasgemisch
- 5: Temperatursensor
- 6: Flamme
- 7: verbranntes Gasgemisch
- 8: Zuführung Verbrennungsluft
- 9: Fördereinrichtung
- 10: Drehzahlregelung
- 11: Gemischkanal
- 12: Durchflusssensor
- 13: Gasventil
- 14: Gaszuführung
- 15: Abgaskanal
- 16: Abgasanlage
- 17: Steuereinheit
- 18: Wärmetauscher
- 19: Netzwerk
- 20: erster Verlauf
- 21: Einschalten Leistungsregelung
- 22: Ausschalten Leistungsregelung
- 23: Zeitraum Erfassung erster Leistungsparameterwert
- 24: Zeitraum Erfassung zweiter Leistungsparameterwert
- 25: zweiter Verlauf
- 26: dritter Verlauf
- 27: Drift Betriebspunkt
- 28: erster Leistungsparameterwert
- 29: dritter Leistungsparameterwert
- 30: zweiter Leistungsparameterwert
- 31: absoluter Anstieg erster Verlauf
- 32: absoluter Anstieg zweiter Verlauf
- 33: Computerprogramm

## Patentansprüche

1. Verfahren zum Betrieb eines Heizgeräts (1), das zumindest eine Brennkammer (2) mit einem Brenner (3) zum Verbrennen eines zugeführten Gasgemisches (4) und einen elektrisch beheizbaren Temperatursensor (5) zur Bestimmung einer Temperatur einer Flamme (6) des durch den Brenner (3) verbrannten Gasgemisches (7) mit einem temperaturabhängigen elektrischen Widerstand aufweist; wobei zur Verbrennungsregelung ein relativer Anstieg eines Leistungsparameters herangezogen wird, und der relative Anstieg des Leistungsparameters anhand eines ersten Leistungsparameterwertes (28) und eines zweiten Leistungsparameterwertes (30) bestimmt wird, wobei der zweite Leistungsparameterwert (30) während eines Regelns einer elektrischen Leistung des Temperatursensors (5) auf eine vorgegebene elektrische Leistung erfasst wird, und der erste Leistungsparameterwert (28) vor einem Einschalten (21) oder nach einem Ausschalten (22) des Regelns der elektrischen Leistung des Temperatursensors (5) auf die vorgegebene Leistung erfasst wird.

2. Verfahren nach Anspruch 1, wobei ein Erfassen des ersten Leistungsparameterwertes (28) und/ oder des zweiten Leistungsparameterwertes (30) in einem eingeschwungenen Zustand des Leistungsparameters erfolgt.

3. Verfahren nach einem der vorangehenden Ansprüche, wobei der relative Anstieg des Leistungsparameters durch den Quotienten von zweitem Leistungsparameterwert (30) und erstem Leistungsparameterwert (28) bestimmt wird.

4. Verfahren nach einem der vorangehenden Ansprüche, wobei die Verbrennungsregelung zumindest anhand des relativen Anstiegs des Leistungsparameters, anhand eines erfassten Luftmassestroms oder anhand einer erfassten Drehzahl der Fördereinrichtung (9) und von vorgegebenen Referenzdaten erfolgt.

5. Verfahren nach einem der vorangehenden Ansprüche, wobei der Leistungsparameter ein erfasster elektrischer Widerstand des Temperatursensors (5) ist und während des Erfassens des ersten Leistungsparameterwertes (28) und des zweiten Leistungsparameterwertes (30) der zugeführte Luftmassestrom und die Gasventilstellung konstant gehalten wird.

6. Verfahren nach einem der Ansprüche 1 bis 4, wobei der erste Leistungsparameterwert (28) und der zweite Leistungsparameterwert (30) eine erfasste Drehzahl einer Fördereinrichtung (9) des Heizgeräts (1) oder ein erfasster zugeführter Luftmassestrom ist und während der Durchführung des Verfahrens eine Gasventilstellung konstant gehalten wird und ein Widerstandswert des Temperatursensors (5) mit dem Luftmassestrom oder der Drehzahl der Fördereinrichtung (9) als Stellglied geregelt wird.

7. Verfahren nach einem der Ansprüche 1 bis 4, wobei der Leistungsparameterwert eine erfasste Gasventilstellung des Heizgeräts (1) ist und während der Durchführung des Verfahrens eine erfasste Drehzahl einer Fördereinrichtung (9) des Heizgerätes (1) oder ein erfasster zugeführter Luftmassestrom konstant gehalten wird und ein Widerstandswert des Temperatursensors (5) mittels der Gasventilstellung als Stellglied geregelt wird.

8. Verfahren nach einem der vorangehenden Ansprüche, wobei der erste Leistungsparameterwert (28) vor dem Regeln der elektrischen Leistung des Temperatursensors (5) auf die vorgegebene Leistung erfasst wird, und ein dritter Leistungsparameterwert (29) nach dem Regeln der elektrischen Leistung des Temperatursensors (5) auf die vorgegebene Leistung erfasst wird.

9. Verfahren nach Anspruch 8, wobei zur Bestimmung des relativen Anstiegs des Leistungsparameters der Mittelwert aus erstem Leistungsparameterwert (28) und drittem Leistungsparameterwert (29) gebildet wird, und der relative Anstieg des Leistungsparameters durch den Quotienten von zweitem Leistungsparameterwert (30) und gebildeten Mittelwert bestimmt wird.

10. Heizgerät (1), umfassend eine Fördereinrichtung (9) für ein Gasgemisch (4), eine Brennkammer (2) mit einem Brenner (3) zum Verbrennen des zugeführten Gasgemisches (4), einen Temperatursensor (5) zum Bestimmen einer Temperatur einer Flamme (6) des durch den Brenner (3) verbrannten Gasgemisches (7), eine Steuereinheit (17), die zur Verbrennungsregelung des Gasgemisches (4) anhand zumindest eines relativen Anstiegs eines Leistungsparameters eingerichtet ist, sowie Mittel zur Durchführung eines Verfahrens nach einem der Ansprüche 1 bis 9.

11. Computerprogramm (33), umfassend Befehle, die bewirken, dass ein Heizgerät (1) nach Anspruch 10 ein Verfahren nach einem der Ansprüche 1 bis 9 ausführt.
